# EUROPÄISCHE PATENTSCHRIFT

(11) **EP 1 778 553 B1**
(45) Veröffentlichungstag und Bekanntmachung des Hinweises auf die Patenterteilung: **20.05.2009**
(21) Anmeldenummer: 05782576.2
(22) Anmeldetag: 01.08.2005
(51) Int. Cl.: B65D 33/34

(54) **SICHERHEITSBEUTEL**
SECURITY BAG
SAC DE SECURITE

(30) Priorität: 19.08.2004 DE 202004012986 U
(43) Veröffentlichungstag der Anmeldung: 02.05.2007
(73) Patentinhaber: Anton Debatin GmbH Werk für werbende Verpackung, D-76646 Bruchsal (DE)
(72) Erfinder: MISCH, Harald, 76646 Bruchsal (DE)
(74) Vertreter: Lasch, Hartmut
(86) Internationale Anmeldenummer: PCT/EP2005/008298
(87) Internationale Veröffentlichungsnummer: WO 2006/018120

(56) Entgegenhaltungen:
- EP-A- 0 788 081
- EP-A- 0 792 816
- BE-A- 545 771
- FR-A- 2 337 086
- GB-A- 1 449 783
- GB-A- 2 132 585

## Beschreibung

Die Erfindung betrifft einen Sicherheitsbeutel für den Transport von Wertsachen, insbesondere Geldscheinen, mit einer Zugangsöffnung zu einem Innenraum des Sicherheitsbeutels und einer Verschlussvorrichtung, mittels der die Zugangsöffnung verschließbar ist, wobei der Sicherheitsbeutel in einem ersten Bereich luft- und flüssigkeitsdurchlässig ist und in einem zweiten Bereich aus einer Kunststoff-Folie besteht und wobei die Zugangsöffnung und die Verschlussvorrichtung in der Kunststoff-Folie ausgebildet sind.

Wertsachen sind auf ihrem Transport üblicherweise in einem dicht verschlossenen Sicherheitsbeutel verpackt, der vom Absender gefüllt und verschlossen wird. Der Sicherheitsbeutel besitzt eine Verschlusseinrichtung, in die verschiedene Manipulationsindikatoren integriert sind. Auf diese Weise ist bei dem Empfänger des Sicherheitsbeutels erkennbar, ob der Sicherheitsbeutel während des Transportes geöffnet wurde und/oder ob versucht wurde, durch Einwirkung von Wärme, Kälte, flüssige oder dampfförmige Stoffe oder Chemikalien etc. an die in dem Sicherheitsbeutel befindlichen Wertsachen zu gelangen.

Ein Sicherheitsbeutel besteht üblicherweise aus einer luft- und flüssigkeitsdichten Kunststoff-Folie, die doppellagig gelegt und an ihren Rändern unter Bildung des Beutels verschlossen und insbesondere verschweißt ist. Es ist bekannt, bei einer Manipulation oder im Falle eines Überfalls auf den Sicherheitsbeutel eine nicht-auswaschbare Färbeflüssigkeit, insbesondere eine Tinte, aufzusprühen. Damit die Färbeflüssigkeit auf die Wertsachen bzw. Geldscheine einwirken und diese einfärben kann, muss zunächst der Sicherheitsbeutel geöffnet werden. Bei einer bekannten Sicherheits-Transportvorrichtung geschieht dies durch einen oder mehrere integrierte Heiz- oder Glühdrähte und/oder eine Hitzepatrone, mit denen die Kunststoff-Folie des Sicherheitsbeutels aufgeschnitten oder aufgeschmolzen wird. Dabei besteht jedoch die Gefahr, dass sich der Inhalt des Sicherheitsbeutel entzündet und einen Brand auslöst.

Aus der EP 0 788 081 B1 ist ein Sicherheitsbeutel bekannt, der aus einem Vlies-Werkstoff besteht und somit luft- und flüssigkeitsdurchlässig ist. Bei Verwendung eines derartigen Sicherheitsbeutels kann auf dessen Öffnen vor dem Versprühen der Färbeflüssigkeit verzichtet werden, jedoch ist damit der Nachteil verbunden, dass es nicht möglich ist, an dem Vlies-Werkstoff eine Verschlussvorrichtung mit Manipulationsindikatoren sicher anzubringen. Darüber hinaus ist die Kennzeichnung zur Identifikation und Verfolgung des Sicherheitsbeutels schwierig. Der Vlies-Werkstoff lässt sich zwar bedrucken, jedoch ist das Druckbild aufgrund der Unregelmäßigkeiten in der Oberfläche des Vlies-Werkstoffs so unscharf, dass eine automatische Erkennung bzw. Erfassung der Information, d.h. eine optische und/oder elektronische Erfassung der Information nicht gegeben ist.

In der EP 0 105 581 A2 oder EP 0 792 816 A1 ist ein Beutel beschrieben, der aus einer thermoplastischen Kunststoff-Folie besteht und abschnittsweise gelocht ist. Der Beutel ist dadurch in seinem gelochten Bereich luft- und flüssigkeitsdurchlässig und ermöglicht die Ausbildung der Verschlussvorrichtung in dem ungelochten Bereich. Jedoch ist mit einer derartigen Ausgestaltung der Nachteil verbunden, dass der Durchtritt der Flüssigkeit nur in dem relativ kleinen gelochten Bereich erfolgen kann.

Der Erfindung liegt die Aufgabe zugrunde, einen Sicherheitsbeutel für den Transport von Wertsachen, insbesondere Geldscheinen zu schaffen, der sowohl die Anordnung einer sicheren Verschlussvorrichtung ermöglicht als auch ein Einfärben der Wertsachen bzw. Geldscheine zuverlässig gewährleistet.

Diese Aufgabe wird mit einem Sicherheitsbeutel mit den kennzeichnenden Merkmalen des Anspruchs 1 gelöst.

Erfindungsgemäß wird von der Grundüberlegung ausgegangen, den Sicherheitsbeutel aus zumindest zwei unterschiedlich strukturierten Materialien aufzubauen. In einem ersten Bereich besteht der Sicherheitsbeutel aus einem luft- und feuchtigkeitsdurchlässigen Kunststoff-Vlies oder Kunststoff-Gewebe. In einem zweiten Bereich besteht der Sicherheitsbeutel aus einer vorzugsweise luft- und flüssigkeitsdichten Kunststoff-Folie. Dieser Aufbau bringt den Vorteil mit sich, dass die Färbeflüssigkeit durch das flüssigkeitsdurchlässige Kunststoff-Vlies oder -Gewebe großflächig in den Sicherheitsbeutel eindringen kann, ohne dass dieser vorher aufgeschmolzen oder aufgeschnitten werden muss. Andererseits gewährleistet der aus der Kunststoff-Folie bestehende zweite Bereich, in dem die Zugangsöffnung und die Verschlussvorrichtung ausgebildet sind, dass eine herkömmliche Verschlussvorrichtung mit Manipulationsindikatoren verwendet werden kann, die zuverlässig anzeigt, ob versucht wurde, den Sicherheitsbeutel zu öffnen.

Der Sicherheitsbeutel kann aus weiteren Bereichen aus weiteren Materialien bestehen, vorzugsweise besteht der Sicherheitsbeutel jedoch nur aus dem ersten Bereich in Form des luft- und flüssigkeitsdurchlässigen Kunststoff-Vlies oder -Gewebe und dem zweiten Bereich in Form der Kunststoff-Folie, so dass diese beiden Bereiche den Sicherheitsbeutel bilden.

Der Sicherheitsbeutel besitzt in herkömmlicher Weise eine untere Lage und eine obere Lage, die unter Bildung eines Innenraums aufeinandergelegt und miteinander randseitig verbunden sind, wobei die schlitzförmige Zugangsöffnung in der oberen Lage ausgebildet ist. In bevorzugter Ausgestaltung der Erfindung ist vorgesehen, dass die untere Lage des Sicherheitsbeutels vollständig aus dem Kunststoff-Vlies oder -Gewebe besteht. Die obere Lage des Sicherheitsbeutels besteht vorzugsweise in ihrem unteren, der Zugangsöffnung abgewandten Teil ebenfalls aus dem Kunststoff-Vlies oder -Gewebe, während der Rest der oberen Lage aus der Kunststoff-Folie besteht. Auf diese Weise ist mehr als 50 % und insbesondere mehr als 70 % der Oberfläche des Sicherheitsbeutels aus dem luft- und flüssigkeitsdurchlässigen Kunststoff-Vlies oder -Gewebe gebildet, so dass die Flüssigkeit großflächig in den Sicherheitsbeutel eindringen kann.

In einer möglichen Ausgestaltung der Erfindung kann vorgesehen sein, dass sowohl der erste Bereich und der zweite Bereich aus dem gleichen Kunststoff-Grundmaterial bestehen, so dass der Beutel in einfacher Weise einem Recycling zuführbar ist. Insbesondere findet in diesem Fall für den ersten Bereich ein Vlies oder Gewebe aus Polyethylen-Fasern und für den zweiten Bereich eine Polyethylen-Folie Verwendung. Es ist jedoch auch möglich, für den ersten Bereich ein Vlies aus Polypropylen vorzusehen und den zweiten Bereich aus einer Polypropylen-Folie zu bilden. Dabei kann das Vlies oder Gewebe aus einem sogenannten kernummantelten Fasermaterial bestehen, das aus einer Kunststoff-Kernfaser, beispielsweise aus PET aufgebaut ist, die vollständig von einem Mantel aus Polyethylen oder Polypropylen umgegeben ist.

Zur Bildung des Sicherheitsbeutels wird die luft- und flüssigkeitsdichte Kunststoff-Folie des zweiten Bereichs mit dem luft- und flüssigkeitsdurchlässigen Kunststoff-Vlies oder -Gewebe des ersten Bereichs in Überlappung gebracht und die Materialien werden dann miteinander verschweißt. Alternativ ist es auch möglich, die beiden Bereiche miteinander zu verkleben oder aufeinander zu siegeln.

Die im zweiten Bereich bzw. in der Kunststoff-Folie ausgebildete Zugangsöffnung ist insbesondere in bekannter Weise als Schlitz ausgebildet, der von der Verschlusseinrichtung vollständig überdeckt werden kann. Dabei kann die Verschlusseinrichtung in bekannter Weise als Klebestreifen ausgestaltet sein, in den die Manipulationsindikatoren integriert sind.

Die Verwendung einer glatten, luft- und flüssigkeitsdichten Kunststoff-Folie für den zweiten Bereich gibt die Möglichkeit, im zweiten Bereich eine Information, beispielsweise einen Bar-Code und/oder eine Nummerierung, aufzubringen und insbesondere aufzudrucken, die eine optische und/oder elektronische Erfassung ermöglicht und deren Druckbild so ausgebildet ist, dass sie zuverlässig erkannt, gelesen und registriert werden kann.

Weitere Einzelheiten und Merkmale der Erfindung sind aus der folgenden Beschreibung eines Ausführungsbeispiels unter Bezugnahme auf die Zeichnung ersichtlich, wobei die einzige Figur eine perspektivische Aufsicht auf eine schematische Darstellung eines erfindungsgemäßen Sicherheitsbeutels zeigt.

Ein in der Figur dargestellter Sicherheitsbeutel 10 ist zweilagig ausgebildet, wobei eine untere Lage 11 vollständig aus einem luft- und flüssigkeitsdurchlässigen Kunststoff-Vlies 28 oder einem Kunststoff-Gewebe gebildet ist. Die obere Lage 12 besteht bei dem dargestellten Ausführungsbeispiel in ihrem unteren Teil 13 ebenfalls aus dem luft- und flüssigkeitsdurchlässigen Kunststoff-Vlies 28 der unteren Lage 11, während die obere Lage 12 in ihrem oberen Teil von einer glatten, luft- und flüssigkeitsdichten Kunststoff-Folie 14 gebildet ist. Auf diese Weise ist der Sicherheitsbeutel 10 aus einem ersten Bereich A, der die gesamte untere Lage 11 sowie etwa die untere Hälfte oder die unteren zwei Drittel der oberen Lage 12 umfasst und aus dem luft- und flüssigkeitsdurchlässigen Kunststoff-Vlies 28 besteht, und aus einem zweiten Bereich B gebildet, der den verbleibenden Teil der oberen Lage 12 umfasst und aus der luft- und flüssigkeitsdichten Kunststoff-Folie 14 besteht.

In dem zweiten Bereich B bzw. der glatten, dichten Kunststoff-Folie 14 ist im Wesentlichen parallel zur oberen Kante 21 des Sicherheitsbeutels 10 und in Abstand zu dieser ein Schlitz 15 ausgebildet, der eine Zugangsöffnung zu dem Innenraum des Sicherheitsbeutels 10 darstellt und der mittels eines nur schematisch dargestellten Klebestreifens 16 vollständig überdeckt und verschlossen werden kann. In den Klebestreifen 16 und/oder die Kunststoff-Folie 14 kann in herkömmlicher Weise zumindest ein Manipulationsindikator integriert sein.

Auf den zweiten Bereich B bzw. die glatte, dichte Kunststoff-Folie 14 ist eine optisch und/oder elektronisch erfassbare Information 17 aufgedruckt, bei der es sich beispielsweise um einen Bar-Code handeln kann. Die Information 17 kann auch auf einem aufgeklebten Etikett angeordnet oder in einem aufgebrachten elektronischen Chip gespeichert sein.

Zur Bildung des Sicherheitsbeutels 10 wird ein Streifen aus dem luft- und flüssigkeitsdurchlässigen Kunststoff-Vlies 28 unter Bildung einer unteren Kante 18 so gefalzt, dass die Längskanten 19 und 20 aufeinanderliegen, jedoch im oberen, der unteren Kante 18 abgewandten Abschnitt ein Teil der unteren Lage 11 übersteht und freibleibt. Auf diesen freibleibenden Teil wird ein Zuschnitt der luft- und flüssigkeitsdichten Kunststoff-Folie 14 aufgelegt und dann verschweißt. Der den zweiten Bereich B bildende Zuschnitt ist dann im Bereich der oberen Kante 21 des Sicherheitsbeutels 10 über eine Schweißnaht 22 mit der unteren Lange 11 verbunden. Darüber hinaus ist der den zweiten Bereich B bildende Zuschnitt an seinen Längskanten über Schweißnähte 23 und 24 mit der unteren Lage 11 verbunden. An seiner inneren, der Mitte des Sicherheitsbeutels 10 zugewandten Kante ist der Zuschnitt über eine Schweißnaht 25 mit dem Teil 13 des Kunststoff-Vlies 28 der oberen Lage 12 verschweißt. Der Teil 13 ist des Weiteren an seinen Längskanten 19 und 20 über Schweißnähte 26 und 27 mit der darunterliegenden unteren Lage 11 des gleichen Zuschnitts verschweißt. Auf diese Weise ist der Sicherheitsbeutel 10 rundherum verschlossen und der Übergang zwischen dem Teil 13 des luft- und flüssigkeitsdurchlässigen Vlieses 28 und dem den zweiten Bereich bildenden Zuschnitt ist mittels der Schweißnaht 25 untrennbar verbunden, so dass der Zugriff auf den Innenraum des Sicherheitsbeutels nur durch den Schlitz 15 möglich ist.

## Patentansprüche

1. Sicherheitsbeutel für den Transport von Wertsachen, insbesondere Geldscheinen, mit einer Zugangsöffnung (15) zu einem Innenraum des Sicherheitsbeutels (10) und einer Verschlussvorrichtung (16), mittels der die Zugangsöffnung (15) verschließbar ist, wobei der Sicherheitsbeutel (10) in einem ersten Bereich (A) luft- und flüssigkeitsdurchlässig ist und in einem zweiten Bereich (B) aus einer Kunststoff-Folie (14) besteht und wobei die Zugangsöffnung (15) und die Verschlussvorrichtung (16) in der Kunststoff-Folie (14) ausgebildet sind, **dadurch gekennzeichnet, dass** der luft- und flüssigkeitsdurchlässige erste Bereich (A) von einem Kunststoff-Vlies oder -Gewebe (28) gebildet ist.

2. Sicherheitsbeutel nach Anspruch 1, **dadurch gekennzeichnet, dass** der erste Bereich (A) und der zweite Bereich (B) den Sicherheitsbeutel (10) bilden.

3. Sicherheitsbeutel nach Anspruch 1 oder 2, **dadurch gekennzeichnet, dass** der Sicherheitsbeutel (10) doppellagig aufgebaut ist, wobei eine untere Lage (11) vollständig aus dem Kunststoff-Vlies oder -Gewebe (28) besteht.

4. Sicherheitsbeutel nach Anspruch 3, **dadurch gekennzeichnet, dass** eine obere Lage (12) des Sicherheitsbeutels (10) in einem der Zugangsöffnung 15 abgewandten Teil (13) aus dem Kunststoff-Vlies oder -Gewebe (28) besteht.

5. Sicherheitsbeutel nach einem der Ansprüche 1 bis 4, **dadurch gekennzeichnet, dass** der erste Bereich (A) und der zweite Bereich (B) aus dem gleichen Kunststoff-Grundmaterial bestehen.

6. Sicherheitsbeutel nach Anspruch 5, **dadurch gekennzeichnet, dass** für den ersten Bereich (A) ein Vlies oder Gewebe aus Polyethylen-Fasern und für den zweiten Bereich (B) eine Polyethylen-Folie verwendet ist.

7. Sicherheitsbeutel nach Anspruch 5, **dadurch gekennzeichnet, dass** für den ersten Bereich (A) ein Vlies oder Gewebe aus Polypropylen-Fasern und für den zweiten Bereich (B) eine Polypropylen-Folie verwendet ist.

8. Sicherheitsbeutel nach Anspruch 6 oder 7, **dadurch gekennzeichnet, dass** das Vlies oder Gewebe aus einem kernummantelten Fasermaterial besteht.

9. Sicherheitsbeutel nach einem der Ansprüche 1 bis 8, **dadurch gekennzeichnet, dass** das Kunststoff-Vlies oder -Gewebe (28) des ersten Bereichs (A) mit der Kunststoff-Folie (14) des zweiten Bereichs (B) verschweißt, gesiegelt oder verklebt ist.

10. Sicherheitsbeutel nach einem der Ansprüche 1 bis 9, **dadurch gekennzeichnet, dass** die Zugangsöffnung (15) ein in der Kunststoff-Folie (14) ausgebildeter Schlitz ist.

11. Sicherheitsbeutel nach Anspruch 10, **dadurch gekennzeichnet, dass** die Verschlussvorrichtung (16) ein den Schlitz vollständig überdeckender Klebestreifen ist.

12. Sicherheitsbeutel nach einem der Ansprüche 1 bis 11, **dadurch gekennzeichnet, dass** in die Verschlussvorrichtung (16) zumindest ein Manipulationsindikator integriert ist.

13. Sicherheitsbeutel nach einem der Ansprüche 1 bis 12, **dadurch gekennzeichnet, dass** auf die Kunststoff-Folie (14) eine maschinenlesbare Information (17) aufdruckbar ist.

## Claims

1. Security bag for transporting valuables, in particular, banknotes, comprising an access opening (15) to an inner area of the security bag (10) and a closing device (16) for closing the access opening (15), wherein the security bag (10) is permeable to air and liquid in a first area (A) and consists of a plastic foil (14) in a second area (B), wherein the access opening (15) and the closing device (16) are formed in the plastic foil (14), **characterized in that** the air- and liquid-permeable first area (A) is formed by a non-woven or woven plastic material (28).

2. Security bag according to claim 1, **characterized in that** the first area (A) and the second area (B) constitute the security bag (10).

3. Security bag according to claim 1 or 2, **characterized in that** the security bag (10) is formed in two layers, wherein a lower layer (11) consists completely of the non-woven or woven plastic material (28).

4. Security bag according to claim 3, **characterized in that** in a part (13) facing away from the access opening 15, an upper layer (12) of the security bag (10) consists of the non-woven or woven plastic material (28).

5. Security bag according to any one of the claims 1 through 4, **characterized in that** the first area (A) and the second area (B) consist of the same basic plastic material.

6. Security bag according to claim 5, **characterized in that** a non-woven material or a woven material of polyethylene fibers is used for the first area (A) and a polyethylene foil is used for the second area (B).

7. Security bag according to claim 5, **characterized in that** a non-woven material or a woven material of polypropylene fibers is used for the first area (A) and a polypropylene foil is used for the second area (B).

8. Security bag according to claim 6 or 7, **characterized in that** the non-woven or woven material consists of a fiber material with sheathed core.

9. Security bag according to any one of the claims 1 through 8, **characterized in that** the non-woven or woven plastic material (28) of the first area (A) is welded, sealed or glued to the plastic foil (14) of the second area (B).

10. Security bag according to any one of the claims 1 through 9, **characterized in that** the access opening (15) is a slit formed in the plastic foil (14).

11. Security bag according to claim 10, **characterized in that** the closing device (16) is a sealing tape which completely covers the slit.

12. Security bag according to any one of the claims 1 through 11, **characterized in that** at least one manipulation indicator is integrated in the closing device (16).

13. Security bag according to any one of the claims 1 through 12, **characterized in that** machine-readable information (17) can be printed onto the plastic foil (14).

## Revendications

1. Sac de sécurité pour le transport d'objets de valeur, plus particulièrement de billets de banque, comprenant une ouverture d'accès (15) à un espace intérieur du sac de sécurité (10) et un système de fermeture (16) permettant de fermer l'ouverture d'accès (15), le sac de sécurité étant perméable à l'air et aux liquides dans une première zone (A) et réalisé dans une deuxième zone (B) dans une feuille en matière synthétique (14), l'ouverture d'accès (15) et le système de fermeture (16) étant ménagés dans la feuille en matière synthétique (14), **caractérisé en ce que** la première zone (A) perméable à l'air et aux liquides est réalisée dans un non-tissé ou un tissu synthétique (28).

2. Sac de sécurité selon la revendication 1, **caractérisé en ce que** la première zone (A) et la deuxième zone (B) constituent le sac de sécurité (10).

3. Sac de sécurité selon la revendication 1 ou 2, **caractérisé en ce que** le sac de sécurité (10) est constitué de deux couches, la couche inférieure (11) étant réalisée entièrement dans le non-tissé ou le tissu synthétique (28).

4. Sac de sécurité selon la revendication 3, **caractérisé en ce qu'**une couche supérieure (12) du sac de sécurité (10) est réalisée dans le non-tissé ou le tissu synthétique (28) dans une partie (13) opposée à l'ouverture d'accès (15).

5. Sac de sécurité selon l'une quelconque des revendications 1 à 4, **caractérisé en ce que** la première zone (A) et la deuxième zone (B) sont réalisées dans le même matériau de base synthétique.

6. Sac de sécurité selon la revendication 5, **caractérisé en ce que** pour la première zone (A), on utilise un non-tissé ou un tissu en fibres de polyéthylène, et pour la deuxième zone (B), une feuille de polyéthylène.

7. Sac de sécurité selon la revendication 5, **caractérisé en ce que** pour la première zone (A), on utilise un non-tissé ou un tissu en fibres de polypropylène, et pour la deuxième zone (B), une feuille de polypropylène.

8. Sac de sécurité selon la revendication 6 ou 7, **caractérisé en ce que** le non-tissé ou le tissu consiste en un matériau en fibres à noyau enrobé.

9. Sac de sécurité selon l'une quelconque des revendications 1 à 8, **caractérisé en ce que** le non-tissé ou le tissu synthétique (28) de la première zone (A) est soudé, scellé ou collé à la feuille en matière synthétique (14) de la deuxième zone (B).

10. Sac de sécurité selon l'une quelconque des revendications 1 à 9, **caractérisé en ce que** l'ouverture d'accès (15) est une fente ménagée dans la feuille en matière synthétique (14).

11. Sac de sécurité selon la revendication 10, **caractérisé en ce que** le système de fermeture (16) est une bande collante recouvrant entièrement la fente.

12. Sac de sécurité selon l'une quelconque des revendications 1 à 11, **caractérisé en ce qu'**au moins un indicateur de manipulation est intégré dans le système de fermeture (16).

13. Sac de sécurité selon l'une quelconque des revendications 1 à 12, **caractérisé en ce que** l'on peut imprimer sur la feuille en matière synthétique (14) une information (17) lisible par machine.
